# EUROPÄISCHE PATENTSCHRIFT

(11) **EP 0 086 426 B1**
(45) Veröffentlichungstag und Bekanntmachung des Hinweises auf die Patenterteilung: **03.02.1988**
(21) Anmeldenummer: 83101131.7
(22) Anmeldetag: 07.02.1983
(51) Int. Cl.: D01D 5/088, D01D 13/00

(54) **Verfahren und Vorrichtung zur Herstellung von Kunststoff-Fäden**
Process and device for the preparation of synthetic fibres
Procédé et dispositif pour la fabrication de fibres synthétiques

(30) Priorität: 17.02.1982 DE 3205645
(43) Veröffentlichungstag der Anmeldung: 24.08.1983
(73) Patentinhaber: BASF Aktiengesellschaft, 67063 Ludwigshafen (DE)
(72) Erfinder: Strehler, Hugo, Dr., D-6710 Frankenthal (DE); Valentin, Guenter, D-6700 Ludwigshafen 29 (DE); Hoerauf, Werner, Dr., D-6700 Ludwigshafen (DE)

(56) Entgegenhaltungen:
- GB-A- 972 023
- US-A- 3 066 366

## Beschreibung

Die Erfindung betrifft ein Verfahren zur Herstellung von Fäden aus synthetischen Stoffen gemäß Oberbegriff des Patentanspruchs 1. Ferner betrifft die Erfindung eine Vorrichtung zur Durchführung des Verfahrens gemäß Oberbegriff des Patentanspruchs 3.

Bisher wurde eine Schmelze aus synthetischen Stoffen wie Polyamid, Polyester, Polyethylenterephthalat, Polybutylenterephthalat, Polystyrol über Düsenöffnungen einer Düsenplatte in ein Kühlwasserbad eingeleitet, durch welches die einzelnen Schmelzeströme bis zur gewünschten Festigkeit in einer im wesentlichen waagrechten Kühlstrecke geführt wurden. Die zu wählende Länge der Kühlstrecke hängt in der Hauptsache von vier Parametern ab: Durchmesser der einzelnen Schmelzeströme, ihre Fließgeschwindigkeit, Zusätze in der Schmelze und Kühlwassertemperatur. Die dafür gebräuchlichen Kühlwannen haben in der Praxis dementsprechend Längen von 10 bis 15 m. Neben diesem großen Platzbedarf ist dabei von Nachteil, daß die Länge der Kühlstrecke im Hinblick auf sich ändernde Parameter nicht variierbar ist.

Es stellte sich daher die Aufgabe, ein Verfahren und eine Vorrichtung zur Herstellung von Fäden aus synthetischen Stoffen zu entwickeln, bei denen die Länge der Kühlstrecke zur Anpassung an sich ändernde Parameter einstellbar ist. Dabei soll die bisherige Länge der Kühlwanne wesentlich reduziert sein.

Die Aufgabe wurde durch ein Verfahren und eine Vorrichtung gelöst, wie sie in den Patentansprüchen gekennzeichnet sind.

Weitere Einzelheiten und Merkmale der Erfindung ergeben sich aus der nachfolgenden Beschreibung in Verbindung mit der Zeichnung, die schematisch eine Vorrichtung zur Ausführung des Verfahrens wiedergibt.

Die Schmelze aus synthetischem Stoff wird mit Hilfe einer Pumpe, beispielsweise einer Zahnradpumpe, über eine Zuführung 1 in einen mit einem Heizmantel 2 versehenen Behälter 3 geleitet und anschließend durch die Düsenöffnungen 4 einer Düsenplatte 5 getrieben, so daß als Fäden anzusehende einzelne Schmelzeströme 6 entstehen. Diese gelangen daran anschließend in eine Wanne 7, in der sie zu Abschreckung mittels einer ersten Umlenkwelle 8 gegen einen Kühlwasserstrom zwischen einem Zulauf 9 und einem Ablauf 10 in einer Tiefe des bis zum 300-fachen ihres Durchmessers geführt werden. Die Länge dieser im wesentlichen waagrecht verlaufenden Kühlstrecke ist bei einer Transportgeschwindigkeit der Schmelzströme von 50 bis 150 Meter pro Minute auf das 500 bis 1500-fache des Durchmessers eines einzelnen Schmelzestromes bemessen.

Nachdem die Schmelzeströme auf dieser Kühlstrecke soweit abgeschreckt worden sind, daß ihre Oberflächenfestigkeit ausreicht, das Eigengewicht des senkrecht hängenden Schmelzestromes und eine Zugkraft P aufzunehmen, werden sie mittels einer zweiten Umlenkwelle 11 über eine Öffnung 12 im Boden der Wanne in ein sich daran anschließendes, im wesentlichen vertikal angeordnetes Rohr 13 gelenkt, dessen Länge im praktischen Betrieb etwa das 4- bis 6-fache des Abstandes zwischen dem Mittelpunkt der Öffnung des Wannenbodens und der Düsenplatte beträgt. Im Rohr, das an seinem unteren Ende abgeschlossen ist und ebenfalls einen Zulauf 14 für Kühlwasser aufweist, ist ein Hohlzylinder 15 auf Schienen 16 gleitbar angeordnet, der als Halte- und Führungselement einer an dessen oberem Ende gehaltenen Umlenkwelle 17 dient.

Um diese Umlenkwelle werden die einzelnen Schmelzeströme in einer Schleife einer Länge vom 2000- bis 10000-fachen ihres Durchmessers wieder zurück zur Wanne 7 geführt, von wo sie über die Umlenkwellen 18 und 19 aus dem Kühlwasserbad heraus als fertig verfestigte Fäden oder Stränge zu einer Weiterverarbeitung geführt werden.

Der Hohlzylinder 15 mit der Umlenkwelle 17 ist mit Hilfe einer an einem Bügel 20 des Hohlzylinders angreifenden Seilwinde 21 entlang der Rohrachse verschiebbar, so daß die Länge der Schleife im Rohr 13 und damit die Länge der Kühlstrecke einstellbar ist. Diese Einstellbarkeit zur Anpassung an die jeweiligen Verfahrensparameter ermöglicht eine optimale Kühlstrecke für die Schmelzefäden. Sie ist von Bedeutung, da die Temperatur der erstarrten Schmelzefäden bei der Weiterverarbeitung die Qualität des Produkts, beispielsweise bei der Verarbeitung zu Granulat die Qualität des Schnittes bestimmt. Ein zu weit gekühlter Faden oder Strang führt wegen seiner Zähigkeit häufig zu als "Schwänze" bezeichneten Überständen, die bei einer anschließenden pneumatischen Förderung zu unerwünschter Staubbildung führen. Ferner sind dabei der Energieverbrauch zum Schneiden sowie der Messerverschleiß erhöht. Bei zu wenig gekühltem Faden können die einzelnen Granulatkörner aneinander hängen bleiben und dabei gekrümmte Ketten bilden, die die Förderleitung verstopfen können.

## Patentansprüche

1. Verfahren zur Herstellung von Fäden aus synthetischen Stoffen, bei dem die zähflüssige Schmelze durch Düsenöffnungen strömt und die dabei entstehenden, als Fäden anzusehenden Einzelströme zu ihrer Verfestigung durch gegenströmendes Kühlwasser und anschließend zu einer Weiterverarbeitung geführt werden, dadurch gekennzeichnet, daß die einzelnen Schmelzeströme für eine Mindestverfestigung zuerst in einem kurzen im wesentlichen waagrechten Verlauf und daran anschließend für die vollkommene Verfestigung in einer im wesentlichen vertikalen Schleife variierbarer Länge durch ein Kühlwasserbad geführt werden.

2. Verfahren nach Anspruch 1, dadurch gekennzeichnet, daß die einzelnen Schmelzeströme bei einer Transportgeschwindigkeit zwischen 50 und 150 Meter pro Minute auf einer Länge vom 500 bis 1500-fachen ihres Durchmessers im wesentlichen waagrecht und auf einer Schleifenlänge vom 2000 bis 10000-fachen ihres Durchmessers im wesentlichen vertikal durch ein Kühlwasserbad geführt werden.

3. Vorrichtung zur Durchführung des Verfahrens nach Anspruch 1 und 2 bestehend aus einem Behälter (3) mit Heizmantel (2) und einer Zuführung (1) für die Schmelze, der unten durch eine Platte (5), die Düsenöffnungen (4) aufweist, abgeschlossen ist, sowie einer unterhalb der Düsenöffnungen sich anschließenden kurzen Wanne (7) mit Umlenkwellen (8, 11, 18, 19) zum Einleiten und Ausleiten der Schmelzeströme (6) in bzw. aus der Wanne, die am plattenseitigen Ende mit einem Ablauf (10) für Kühlwasser und an dem der Düsenplatte entgegengesetzten Ende mit einem Zulauf (9) versehen ist, dadurch Gekennzeichnet, daß der Wannenboden in einem für eine erste Oberflächenverfestigung der Schmelzeströme (6) notwendigen Abstand von der Düsenplatte (5) eine Öffnung (12) aufweist, an die sich ein in wesentlichen vertikal angeordnetes, an seinem unteren Ende abgeschlossenes Rohr (13) anschließt, in dem eine an einem Halte- und Führungselement (15) befestigte Umlenkwelle (17) in seiner Höhenlage verstellbar ist.

4. Vorrichtung nach Anspruch 3, dadurch gekennzeichnet, daß die Länge des Rohres (13) das 4- bis 6-fache des Abstandes zwischen dem Mittelpunkt der Öffnung (12) des Wannenbodens und der Düsenplatte (5) beträgt.

5. Vorrichtung nach Anspruch 3 und 4, dadurch gekennzeichnet, daß das Halte- und Führungselement ein auf Schienen (16) gleitender Hohlzylinder (15) ist, an dessen oberem Ende die Umlenkwelle (17) gehalten ist und darüber eine Einrichtung zum Einstellen dessen Höhenlage angreift.

6. Vorrichtung nach Anspruch 3 bis 5 dadurch gekennzeichnet, daß die Einrichtung für die Höheneinstellung des Halte- und Führungselements (15) eine Seilwinde (21) ist.

7. Vorrichtung nach Anspruch 3 bis 6, dadurch gekennzeichnet, daß das Rohr (13) an seinem unteren Ende mit einem Zulauf (14) für Kühlwasser ausgestattet ist.

## Claims

1. A process for the production of strands of synthetic materials, in which the viscous melt flows through die orifices, and the resulting individual strands, to be regarded as filaments, are led in counter-current to a stream of cooling water, in order to solidify them, and are then led to a further processing stage, wherein the individual melt strands are first led along a short, essentially horizontal path for minimum solidification and thereafter are led in an essentially vertical loop of variable length through a cooling water bath for complete solidification.

2. A process as claimed in claim 1, wherein the individual melt strands are led through a bath of cooling water, at a speed of travel of from 50 to 150 meters per minute, essentially horizontally over a length of from 500 to 1,500 times their diameter and thereafter essentially vertically in a loop having a length of from 2,000 to 10,000 times their diameter.

3. An apparatus for carrying out the process as claimed in claims 1 and 2, comprising a vessel (3), which has a heating jacket (2) and a melt feed (1), and is closed at the bottom by a plate (5) with die orifices (4), and a short trough (7), connected below the die orifices, with guide rollers (8, 11, 18, 19) for leading the melt strands (6) into and out of the trough, the trough being provided with a cooling water outlet (10) at the die plate end and an inlet (9) at the opposite end, wherein the bottom of the trough has, at a distance from the die plate (5) adequate for initial surface solidifcation of the melt strands (6), an orifice (12) which merges into an essentially vertical pipe (13), closed at its lower end, in which a direction-reversing roller (17), attached to a holding and guiding element (15), is located in a height- adjustable manner.

4. An apparatus as claimed in claim 3, wherein the length of the pipe (13) is equal to from 4 to 6 times the distance between the center point of the orifice (12) of the trough bottom and the die plate (5).

5. An apparatus as claimed in claims 3 and 4, wherein the holding and guiding element is a hollow cylinder (15) sliding on rails (16), the direction-reversing roller (17) being held at the upper end of the element, while a device for adjusting its height engages above it.

6. An apparatus as claimed in claim 3 or 4 or 5, wherein the device for the height adjustment of the holding and guiding element (15) is a lifting hoist (21).

7. An apparatus as claimed in claim 3 or 4 or 5 or 6, wherein the pipe (13) is equipped with a cooling water inlet (14) at its bottom end.

## Revendications

1. Procédé de préparation de fibres en matières synthétiques, dans lequel la masse visqueuse s'écoule par des trous de filière et les courants élémentaires se formant alors, devant être considérés comme des fibres, sont entraînés, en vue de leur solidification dans de l'eau réfrigérante à contre-courant avant traitement ultérieur, caractérisé par le fait que les courants de masse fondue élémentaires sont entraînés à travers un bain d'eau réfrigérante, d'abord, en vue d'une solidification minimale, sur un faible parcours essentiellement horizontal, et ensuite, pour leur solidification définitive, le long d'une boucle essentiellement verticale de longueur variable.

2. Procédé selon la revendication 1, caractérisé par le fait que les courants élémentaires de masse fondue sont entraînés à une vitesse de transport comprise entre 50 et 150 mètres par minute, à travers un bain d'eau réfrigérante, et cela essentiellement horizontalement sur une longueur de 500 à 1500 fois leur diamètre, et essentiellement verticalement le long d'une boucle d'une longueur de 2000 à 10000 fois leur diamètre.

3. Dispositif pour la mise en oeuvre du procédé suivant l'une des revendications 1 et 2, constitué par un récipient (3) avec une enveloppe chauffante (2) et une arrivée (1) pour la masse fondue, qui est fermé en bas par une plaque (5) comportant des trous de filière (4), ainsi que par une cuve (7) de faible longueur disposée sous les trous de filière, comportant des arbres de renvoi (8, 11, 18, 19) pour l'introduction et l'évacuation des courants de masse fondue dans la cuve et hors de la cuve laquelle, à son extrémité coté plaque, présente un conduit d'écoulement (10) pour l'eau réfrigérante, et, à son extrémité opposée à la plaque, un conduit d'arrivée (9), caractérisé par le fait que le fond de la cuve présente, à une distance appropriée de la plaque de filière (5), pour obtenir une première solidification superficielle des courants de masse fondue, une ouverture (12) à laquelle est raccordé un tube (13) monté essentiellement verticalement et fermé à son extrémité inférieure, et dans lequel un arbre de renvoi (17), fixé sur un élément de maintien et de guidage (15) est réglable en hauteur.

4. Dispositif suivant la revendication 3, caractérisé par le fait que la longueur du tube (13) représente 4 à 6 fois la distance comprise entre le point milleu de l'ouverture (12) du fond de la cuve et la plaque de filiére (5).

5. Dispositif suivant l'une des revendications 3 et 4, caractérisé par le fait que l'élément de maintien et de guidage est un cylindre creux (15) glissant sur des rails (16), sur l'extrémité supérieure duquel est maintenu l'arbre de renvoi (17), et laquelle est saisie par un mécanisme de réglage de la hauteur.

6. Dispositif suivant l'une des revendications 3 à 5, caractérisé par le fait que le mécanisme de réglage de la hauteur de l'élément de maintien et de guidage (15) est un treuil à câble (21).

7. Dispositif suivant l'une des revendications 3 à 6, caractérisé par le fait que le tube (13), à son extrémité inférieure, est pourvu d'une arrivée d'eau réfrigérante (14).
